# EUROPÄISCHE PATENTSCHRIFT

(11) **EP 3 030 858 B1**
(45) Veröffentlichungstag und Bekanntmachung des Hinweises auf die Patenterteilung: **30.05.2018**
(21) Anmeldenummer: 14749785.3
(22) Anmeldetag: 05.08.2014
(51) Int. Cl.: F42C 19/14

(54) **ELEKTROMECHANISCHES ANZÜNDHÜTCHEN**
ELECTROMECHANICAL PERCUSSION CAP
CAPSULE D'ALLUMAGE ÉLECTROMÉCANIQUE

(30) Priorität: 05.08.2013 DE 102013012911
(43) Veröffentlichungstag der Anmeldung: 15.06.2016
(73) Patentinhaber: RUAG Ammotec GmbH, 90765 Fürth (DE)
(72) Erfinder: WINTER, Andreas, 90768 Fürth (DE); MOSIG, Wolfgang, 91224 Hartmannshof (DE); BLEY, Ulrich, 90766 Fürth (DE); HOSCHENKO, Aleksej, 90765 Fürth (DE)
(74) Vertreter: Schmid, Nils T.F.
(86) Internationale Anmeldenummer: PCT/EP2014/066818
(87) Internationale Veröffentlichungsnummer: WO 2015/018829

(56) Entgegenhaltungen:
- DE-A1- 1 935 376
- DE-A1- 2 364 272
- DE-A1- 2 443 793
- GB-A- 965 413
- US-A1- 2003 033 951

## Beschreibung

Die Erfindung betrifft ein elektromechanisches Anzündhütchen, d.h. ein Anzündhütchen mit einer Explosivstoffmischung zur wahlweisen elektrischen oder mechanischen Initiierung der Explosivstoffmischung, mit einem äußeren Metall-Näpfchen, einem elektrisch leitfähigen Polstück, einem Zündbrückenträgerkörper aus einem elektrisch isolierenden Material mit einer durchgehenden Bohrung, auf dessen Oberseite eine Zündbrücke angeordnet ist und mit einem auf die Explosivstoffmischung aufgesetzten Gegenlager, wobei im Boden des Metall-Näpfchens ein Loch eingebracht ist, in das das Polstück ragt und das Polstück mit einem zweiten Pol der Zündbrücke elektrisch verbunden ist und der erste Pol der Zündbrücke mit dem Metall-Näpfchen elektrisch gekoppelt ist.

### Stand der Technik:

Zur Initiierung von verschiedensten Munitionstypen und auch anderen pyrotechnischen Elementen existieren zwei Klassen von Anzündhütchen (ANZDH): mechanisch ausgelöste und elektrisch ausgelöste. Die mechanischen ANZDH sind einfache Behälter die mit einem Explosivstoffgemisch gefüllt sind und die gegebenenfalls ein Gegenlager in Form eines Ambosses enthalten (bei manchen ANZDH befindet sich dieses Gegenlager in der Patronenhülse). Zur Auslösung schlägt ein Schlagbolzen auf den Boden des ANZDH und drückt diesen schnell ein, so dass der Explosivstoff zwischen dem verformten Boden und dem Gegenlager zerquetscht wird und seine chemische Umsetzung einsetzt.

In elektrischen ANZDH wird elektrische Energie in Wärme umgewandelt und bei Erreichen der Verpuffungstemperatur setzt die chemische Reaktion des Explosivstoffes ein. Die Wärme wird durch einen einfachen ohmschen Wiederstand (wie etwa einem Heizdraht) erzeugt. Die Funktionsweise beider Klassen unterscheiden sich somit deutlich. Auf Grund ihrer Einfachheit sind mechanische ANZDH klein genug, um in Kleinkalibermunition eingesetzt werden zu können. Elektrische ANZDH sind wegen des zusätzlichen Isolationsaufwandes und des ohmschen Widerstandes meist größer als mechanische ANZDH und eignen sich deshalb in der Regel nicht für den Einsatz in Kleinkalibermunition.

Aus der DE 2 364 272 A1 ist ein gattungsgemäßes elektromechanisches Anzündhütchen bekannt, welches sowohl durch den Aufschlag eines Schlagbolzens mechanisch initiiert werden kann als auch durch Anlegen einer elektrischen Spannung und dem daraus resultierenden Stromfluss. Von Nachteil ist jedoch, dass bei diesem elektromechanischen Anzündhütchen im Prinzip zwei getrennte Anzündhütchen in ein gemeinsames Gehäuse verbaut werden, was das Gesamtsystem sehr groß bzw. sehr lang werden lässt.

Der Erfindung liegt die Aufgabe zugrunde, ein elektromechanisches Anzündhütchen so weiterzubilden, dass es in etwa die Abmessungen eines klassischen mechanischen Anzündhütchens hat, so dass man es in Kleinkalibermunition einsetzen kann.

Erfindungsgemäß wird diese Aufgabe durch die Merkmale des Anspruchs 1 gelöst.

Dadurch, dass ein Teil der Explosivstoffmischung auf einer Auflagefläche des Polstücks aufliegt und das Gegenlager bis zur durchgehenden Bohrung des Zündbrückenträgerkörpers oder in die Bohrung ragt oder diese durchragt und bis oberhalb der Auflagefläche geführt ist, hat das erfindungsgemäße elektromechanische Anzündhütchen in etwa die Abmessungen eines klassischen mechanischen Anzündhütchens.

Diese Verkürzung der Bauhöhe wird dadurch erreicht, dass das Polstück als elektrisches Anschlusselement verwendet wird, wie beim Stand der Technik, es aber zusätzlich auch als Aufschlagfläche für einen Schlagbolzen dient. Ermöglicht wird dies einerseits dadurch, dass ein Teil der Explosivstoffmischung auf der Auflagefläche des Polstücks aufliegt und das Gegenlager bis oberhalb der Auflagefläche geführt ist. Hierdurch ist der Abstand Gegenlager und Polstück minimiert, woraus die geringe Bauhöhe resultiert. Im Unterschied zum Stand der Technik ist die Explosivstoffmischung viel weiter nach unten hin zum Boden des Metall-Näpfchens verlegt. Ein großer Bereich der Bauhöhe ist vom Gegenlager ausgefüllt.

In einer bevorzugten Ausgestaltung weist das Gegenlager eine Spitze auf und umgreift mit Abstand die innere Mantelfläche der durchgehenden Bohrung im Zündbrückenträgerkörper die Spitze des Gegenlagers. Der Zündbrückenträgerkörper beansprucht daher keine zusätzliche Bauhöhe, da er den Abstand Gegenlager zur Auflagefläche nicht vergrößert.

Das Polstück besteht scheibenförmig aus zwei zueinander in der Höhe versetzt angeordneten Ebenen, wobei die erste Ebene die Auflagefläche für die Explosivstoffmischung bildet und die zweite Ebene die Spitze des Gegenlagers in der Höhe zur ersten Ebene versetzt umgreift und eine Berührungsfläche für den Zündbrückenträgerkörper bildet. Das Polstück ist dadurch extrem flach gebaut ohne die Funktion einzuschränken. Da die erste Ebene in das Loch im Boden des Metall-Näpfchens ragt, ist die benutzte Bauhöhe des Polstücks die Dicke der zweiten Ebene.

Bevorzugt ist das Gegenlager ein Amboss und die Spitze eine trichterförmige Ambossspitze. Ambosse sind hinreichend verformungsarm und eignen sich gut als Gegenlager.

Vorteilhaft ist im Metall-Näpfchen eine metallische Innenhülse eingesetzt, die den Zündbrückenträgerkörper auf die Berührungsfläche des Polstücks drückt und den ersten Pol der Zündbrücke elektrisch mit dem Metall-Näpfchen koppelt. Die Innenhülse ist an ihrem zum Zündbrückenträgerkörper gewandten Ende um 90° abgewinkelt, so dass eine ebene Fläche gebildet ist, die auf die Berührungsfläche des Polstücks drückt.

Bevorzugt schließt der Amboss mit der Innenhülse ab und ist vorteilhaft dreiflügelig ausgebildet. Außerdem ist der Amboss vorteilhaft mit Austrittsöffnungen für die Anzündgase ausgebildet.

In einer Ausgestaltung der Erfindung sind die Unterseite und die durchgehende Bohrung des Zündbrückenträgerkörpers metallisiert und sind elektrisch miteinander verbunden und ist auf dem Rand der Oberseite ein metallischer Randkontakt angeordnet, der mit dem ersten Pol der Zündbrücke elektrisch verbunden ist und ist der zweite Pol der Zündbrücke mit der Metallisierung der durchgehenden Bohrung verbunden. Derartige Zündbrückenträgerkörpers sind an sich bekannt.

Bevorzugt wird das erfindungsgemäße elektromechanische Anzündhütchen für Kleinkalibermunition verwendet.

Nachfolgend wird die Erfindung anhand zweier Figuren weiter erläutert.

Figur 1 zeigt in einer Schnittdarstellung ein erfindungsgemäßes elektromechanisches Anzündhütchen und Figur 2 eine Draufsicht auf den Zündbrückenträgerkörper 5 gemäß Figur 1.

Das Anzündhütchen (ANZDH) ist so konstruiert, dass der Nutzer die freie Wahl hat, wie er das ANZDH initiieren will - jedes ANZDH bietet parallel die Möglichkeit einer elektrischen oder mechanischen Initiierung.

Zur Aufnahme aller Komponenten wird ein Metall-Näpfchen 1 verwendet. An dessen Boden befindet sich eine Isolation 2 und ein Polstück 3 aus Metall, welches in ein Loch 4 im Boden des Näpfchens 1 ragt. Polstück 3 und Metall-Näpfchen 1 bilden die beiden elektrischen Kontakte für die elektrische Initiierung. Das Polstück 3 bildet gleichzeitig die Aufschlagfläche für einen Schlagbolzen (hier nicht gezeigt) bei der mechanischen Initiierung. Über dem Polstück 3 befindet sich ein Zündbrückenträgerkörper 5, der als dünner Ring aus einem elektrisch isolierenden Material, auf welchem ein ohmscher Widerstand als Zündbrücke 9 aufgebracht ist, besteht (siehe weiter unten). Eine metallische Innenhülse 6 hält zum einen die Isolation 2, das Polstück 3 und den Zündbrückenträgerkörper 5 am Boden des Metall-Näpfchens 1 fest und zum anderen stellt die Innenhülse 6 einen elektrischen Kontakt zwischen dem Metall-Näpfchen 1 und der Oberseite des Zündbrückenträgerkörper 5 her.

Die Innenhülse 6 weist im Boden ein relativ großes Loch auf und hat mit dem Zündbrückenträgerkörper 5 nur an dessen oberen Rand Kontakt. Der Innenraum der Innenhülse 6 ist mit einer Explosivstoffmischung 7 gefüllt. Oben auf diese Explosivstoffmischung 7 ist ein Gegenlager 8, hier ein Amboss, aufgesetzt, der mit der Innenhülse 6 abschließt bzw. ein wenig darüber hinausschaut. Das Gegenlager 8 ist hier als Amboss gezeigt, kann auch durch ein entsprechendes Gegenlager ähnlicher Form in der Patronenhülse ersetzt werden. Wichtiges Konstruktionsmerkmal ist die langgezogene Form des Gegenlagers 8, die einen geringen Abstand zwischen der Spitze 15 des Gegenlagers 8 und dem Polstück 3 gewährleistet. Dieser geringe Abstand ist für eine zuverlässige mechanische Initiierbarkeit notwendig. Für die elektrische Initiierbarkeit von entscheidender Bedeutung ist der Zündbrückenträgerkörper 5 (siehe auch Figur 2): Dessen Grundmaterial ist nichtleitend. Die äußere Mantelfläche des Zündbrückenträgerkörpers 5 ist frei von leitfähigen Oberflächenbeschichtungen und wirkt isolierend. Die Bodenfläche 12a des Zündbrückenträgerkörpers 5, die innere Mantelfläche 12b der durchgehenden Bohrung 13 im Zündbrückenträgerkörper 5 und der innere 12c und äußere Teil 12d der oberen Fläche sind durch Beschichtung leitfähig gemacht worden (z.B. durch vergolden). Auf der Oberseite befindet sich ein ringförmiger Bereich 10 als Isolation (siehe Figur 2). Dieser wird z.B. durch Abtragen der Beschichtung in diesem Gebiet erreicht, so dass das isolierende Grundmaterial wieder hervortritt. An einer Stelle dieser ringförmigen Isolation (siehe Figur 2) wird ein ohmscher Widerstand als Zündbrücke 9, bevorzugt als schmaler Film aus leitfähigem Material aufgebracht, der elektrischen Kontakt zwischen äußerem Teil 12d der Oberseite des Zündbrückenträgerkörpers 5 und innerem Teil 12c mit der durchgehenden Bohrung 13 herstellt. Dadurch kann bei Anlegen einer Spannung an das Metall-Näpfchen 1 und Polstück 3 ein elektrischer Strom fließen und zwar durch das Polstück 3 in die Unterseite des Zündbrückenträgerkörpers 5 über die innere Mantelfläche 12b der durchgehenden Bohrung 13 auf die Oberseite des Zündbrückenträgerkörpers 5 über den schmalen Kontaktstreifen bzw. der Zündbrücke 9 zur äußeren Oberseite d.h. Randkontakt des Zündbrückenträgerkörpers 5 zur Innenhülse 6 und schließlich zum Metall-Näpfchen 1. Da die Dicke des Films an der Kontaktstelle, d.h. der Zündbrücke 9 nur sehr gering ist und der Kontakt auch sehr schmal ist, weist der dünne Film im Vergleich zum restlichen ANZDH einen relativ hohen elektrischen Widerstand auf (der aber dennoch in der Regel nur im einstelligen Ohm-Bereich liegt). Fließt Strom, so erwärmt sich der Film und der darauf liegende Explosivstoff 7 über die Verpuffungstemperatur und es kommt zur Initiierung.

Ein wesentliches Merkmal der Erfindung ist, dass zumindest ein Teil der Explosivstoffmischung 7 auf einer Auflagefläche 14 des Polkörpers 3 aufliegt. Hierdurch ist sichergestellt, dass bei der mechanischen Initiierung die Explosivstoffmischung 7 zwischen der Auflagefläche 14 und der Spitze 15 des Gegenlagers 8 gequetscht wird es dadurch zur Initiierung kommt.

Das Gegenlager 8, hier der Amboss, wird in der Regel in dreiflügeliger Ausführung verwendet (es sind aber auch andere Versionen denkbar), die im Schnitt in Figur 1 nicht symmetrisch erscheint, da links eine der Öffnungen vom Schnitt erfasst wurde und rechts einer der Flügel. Im Bildhintergrund ist eine parabelförmige Linie zu sehen, die eine der Austrittsöffnungen 17 zwischen den Flügeln darstellt. Durch diese Austrittsöffnungen 17 zwischen den Flügeln des Ambosses können die Anzündgase nach oben entweichen und in einer Patrone zum Treibladungspulver gelangen und dieses anzünden.

## Patentansprüche

1. Elektromechanisches Anzündhütchen mit einer Explosivstoffmischung (7) zur wahlweisen elektrischen oder mechanischen Initiierung der Explosivstoffmischung (7), mit einem äußeren Metall-Näpfchen (1), einem elektrisch leitfähigen Polstück (3), einem Zündbrückenträgerkörper (5) aus einem elektrisch isolierenden Material mit einer durchgehenden Bohrung (13), auf dessen Oberseite eine Zündbrücke (9) angeordnet ist und mit einem auf die Explosivstoffmischung (7) aufgesetzten Gegenlager (8), wobei im Boden des Metall-Näpfchens (1) ein Loch (4) eingebracht ist, in das das Polstück (3) ragt und das Polstück (3) mit einem zweiten Pol der Zündbrücke (9) elektrisch verbunden ist und der erste Pol der Zündbrücke (9) mit dem Metall-Näpfchen (1) elektrisch gekoppelt ist, **dadurch gekennzeichnet, dass** ein Teil der Explosivstoffmischung (7) auf einer Auflagefläche (14) des Polstücks (3) aufliegt und das Gegenlager (8) bis zur durchgehenden Bohrung (13) des Zündbrückenträgerkörpers (5) oder in die Bohrung (13) ragt oder diese durchragt und bis oberhalb der Auflagefläche (14) geführt ist.

2. Anzündhütchen nach Anspruch 1, **dadurch gekennzeichnet, dass** das Gegenlager (8) eine Spitze (15) aufweist und die innere Mantelfläche (12b) der durchgehenden Bohrung (13) im Zündbrückenträgerkörper (5) die Spitze (15) des Gegenlagers (8) mit Abstand umgreift.

3. Anzündhütchen nach Anspruch 1 oder 2, **dadurch gekennzeichnet, dass** das Polstück (3) scheibenförmig aus zwei zueinander in der Höhe versetzt angeordneten Ebenen (16a, 16b) besteht, wobei die erste Ebene (16a) die Auflagefläche (14) für die Explosivstoffmischung (7) bildet und die zweite Ebene (16b) die Spitze (15) des Gegenlagers (8) in der Höhe zur ersten Ebene (16a) versetzt umgreift und eine Berührungsfläche für den Zündbrückenträgerkörper (5) bildet.

4. Anzündhütchen nach Anspruch 2 oder 3, **dadurch gekennzeichnet, dass** das Gegenlager (8) ein Amboss und die Spitze (15) eine trichterförmige Ambossspitze ist.

5. Anzündhütchen nach Anspruch 3 oder 4, **dadurch gekennzeichnet, dass** im Metall-Näpfchen (1) eine metallische Innenhülse (6) eingesetzt ist, die den Zündbrückenträgerkörper (5) auf die Berührungsfläche des Polstücks (3) drückt und den ersten Pol der Zündbrücke (9) elektrisch mit dem Metall-Näpfchen (1) koppelt.

6. Anzündhütchen nach Anspruch 4 oder 5, **dadurch gekennzeichnet, dass** der Amboss mit der Innenhülse (6) abschließt und, bevorzugt dreiflügelig, mit Austrittsöffnungen (17) für die Anzündgase ausgebildet ist.

7. Anzündhütchen nach einem der Ansprüche 1 bis 6, **dadurch gekennzeichnet, dass** die Unterseite (12a) und die durchgehende Bohrung (13) des Zündbrückenträgerkörpers (5) metallisiert und elektrisch miteinander verbunden sind und auf dem Rand der Oberseite ein metallischer Randkontakt (12d) angeordnet ist, der mit dem ersten Pol der Zündbrücke (9) elektrisch verbunden ist und der zweite Pol der Zündbrücke (9) mit der Metallisierung der durchgehenden Bohrung (13) verbunden ist.

8. Verwendung eines Anzündhütchens nach einem der Ansprüche 1 bis 7 für Kleinkalibermunition.

## Claims

1. Electromechanical primer cap, comprising an explosive mixture (7) for selective electrical or mechanical initiation of the explosive mixture (7), an outer metal cup (1), an electrically conductive pole piece (3), a firing bridge support body (5) made of an electrically insulating material having a through bore (13), on the upper side of which a firing bridge (9) is arranged, and a counter bearing (8) which is placed onto the explosive mixture (7), wherein a hole (4) is constructed in the bottom of the metal cup (1), in the insight of which the pole piece (3) protrudes, and wherein the pole piece (3) is electrically connected with a second pole in the firing bridge (9), and wherein the first pole of the firing bridge (9) is electrically connected with the metal cup (1), **characterized in that** one part of the explosive mixture (7) lies on a supporting surface (14) of the pole piece (3), and that the counter bearing (8) protrudes up to the through bore (13) of the firing bridge support body (5) or into the bore (13), or protrudes through the bore (13) and is guided to just above the supporting surface (14).

2. The primer cap according to claim 1, **characterized in that** the counter bearing (8) comprises a point (15), and that the inner shell surface (12b) of the through bore (13) in the firing bridge support body (5) encompasses the point (15) of the counter bearing (8) with a space.

3. The primer cap according to claim 1 or 2, **characterized in that** the pole piece (3) consists disk shaped of two planes (16a, 16b) arranged offset with respect to each other in the height, wherein the first plane (16a) forms the supporting surface (14) for the explosive mixture (7), and wherein the second plane (16b) encompasses the point (15) of the counter bearing (8) offset with respect to the first plane (16a) in the height and forms a contact surface for the firing bridge support body (5).

4. The primer cap according to claim 2 of 3, **characterized in that** the counter bearing (8) is an anvil, and that the point (15) is a funnel-shaped anvil point.

5. The primer cap according to claim 3 or 4, **characterized in that** a metallic inner shell (6) is inserted into the metal cup (1), which inner shell (6) pushes the firing bridge support body (5) onto the contact surface of the pole piece (3) and couples the first pole of the firing bridge (9) electrically with the metal cup (1).

6. The primer cap according to claim 4 or 5, **characterized in that** the anvil closes with the inner shell (6) and is preferably formed in a three wing manner with venting openings (17) for the ignition gases.

7. The primer cap according to one of the claims 1 to 6, **characterized in that** the underside (12a) and the through bore (13) of the firing bridge support body (5) are metallized and electrically connected to each other, and wherein a metallic edge contact (12d) is arranged on the edge of the upper side which is electrically connected with the first pole of the firing bridge (9), and wherein the second pole of the firing bridge (9) is connected with the metallizing of the through bore (13).

8. Use of a primer cap according to one of the claims 1 to 7 for small caliber ammunition.

## Revendications

1. Amorce d'allumage électromécanique avec un mélange d'explosifs (7) pour l'amorçage sélectif électrique ou mécanique du mélange d'explosifs (7), avec une coupelle métallique extérieure (1), une pièce polaire électro-conductrice (3), un corps de support de pont d'allumage (5) en matériau électro-isolant avec un trou traversant (13), sur la face supérieure duquel est disposé un pont d'allumage (9) et avec un contre-support (8) posé sur le mélange d'explosifs (7), un trou (4) étant aménagé dans le fond de la coupelle métallique (1) dans lequel dépasse la pièce polaire (3) et la pièce polaire (3) étant reliée électriquement à un deuxième pôle du pont d'allumage (9) et le premier pôle du pont d'allumage (9) étant électriquement couplé à la coupelle métallique (1), **caractérisée en ce qu'**une partie du mélange d'explosifs (7) repose sur une surface d'appui (14) de la pièce polaire (3) et le contre-support (8) dépasse jusqu'au trou traversant (13) du corps de support de pont d'allumage (5) ou dépasse dans le trou (13) ou traverse celui-ci et est guidé jusqu'au-dessus de la surface d'appui (14).

2. Amorce d'allumage selon la revendication 1, **caractérisée en ce que** le contre-support (8) comporte une pointe (15) et la surface d'enveloppe intérieure (12b) du trou traversant (13) dans le corps du support de pont d'allumage (5) entoure à distance la pointe (15) du contre-support (8).

3. Amorce d'allumage selon la revendication 1 ou 2, **caractérisée en ce que** la pièce polaire (3) est en forme de rondelle composée de deux plans (16a, 16b) disposés décalés en hauteur l'un par rapport à l'autre, le premier plan (16a) formant la surface d'appui (14) pour le mélange d'explosifs (7) et le deuxième plan (16b) entourant la pointe (15) du contre-support (8) décalé en hauteur par rapport au premier plan (16a) et formant une surface de contact pour le corps de support de pont d'allumage (5).

4. Amorce d'allumage selon la revendication 2 ou 3, **caractérisée en ce que** le contre-support (8) est une enclume et la pointe (15) une pointe d'enclume en forme d'entonnoir.

5. Amorce d'allumage selon la revendication 3 ou 4, **caractérisée en ce qu'**un étui intérieur métallique (6) est inséré dans la coupelle métallique (1) qui appuie le corps de support de pont d'allumage (5) sur la surface de contact de la pièce polaire (3) et couple le premier pôle du pont d'allumage (9) électriquement à la coupelle métallique (1).

6. Amorce d'allumage selon la revendication 4 ou 5, **caractérisée en ce que** l'enclume ferme avec l'étui intérieur (6) et est de préférence constituée en trois ailettes avec des ouvertures de sortie (17) pour les gaz d'allumage

7. Amorce d'allumage selon l'une quelconque des revendications 1 à 6, **caractérisée en ce que** la face inférieure (12a) et le trou traversant (13) du corps de support de pont d'allumage (5) sont métallisés et reliés entre eux électriquement et un contact de bord métallique (12d) est disposé au bord de la face supérieure, qui est relié électriquement au premier pôle du pont d'allumage (9) et le deuxième pôle du pont d'allumage (9) est relié à la métallisation du trou traversant (13).

8. Utilisation d'une amorce d'allumage selon l'une quelconque des revendications 1 à 7 pour une munition de petit calibre.
